# EUROPÄISCHE PATENTSCHRIFT

(11) **EP 2 660 018 B1**
(45) Veröffentlichungstag und Bekanntmachung des Hinweises auf die Patenterteilung: **25.05.2016**
(21) Anmeldenummer: 13162870.3
(22) Anmeldetag: 09.04.2013
(51) Int. Cl.: B26D 1/547, B26B 27/00, B26D 5/00

(54) **Vorrichtung und Verfahren zum Durchtrennen von Klebewulsten an Fahrzeugscheiben**
Device and method for the severing of adhesive beads on vehicle windows
Dispositif et procédé du sectionnement du bourrelet adhésif sur des vitres de véhicule

(30) Priorität: 02.05.2012 DE 102012103811
(43) Veröffentlichungstag der Anmeldung: 06.11.2013
(73) Patentinhaber: C. & E. Fein GmbH, 73529 Schwäbisch Gmünd-Bargau (DE)
(72) Erfinder: Mayer, Bernd, 73479 Ellwangen (DE); Seebauer, Ralf, 71540 Murrhardt (DE)
(74) Vertreter: Witte, Weller & Partner Patentanwälte mbB

(56) Entgegenhaltungen:
- EP-A2- 1 177 866
- DE-A1-102009 010 463
- GB-A- 2 308 823

## Beschreibung

Die Erfindung betrifft eine Vorrichtung zum Durchtrennen von Klebewulsten an Fahrzeugscheiben einer Karosserie, mit einer Einrichtung zum Durchtrennen des Klebewulstes, die ein Schneidmittel aufweist.

Die Erfindung betrifft ferner ein Verfahren zum Durchtrennen von Klebewulsten an Fahrzeugscheiben einer Karosserie.

Bei modernen Kraftfahrzeugen sind die Windschutzscheiben durch einen Klebewulst aus einem Polyurethankleber oder einem anderen geeigneten Kleber fest mit einem umlaufenden Karosserieflansch verbunden. Der Klebewulst besteht aus einem derart festen Kleber, dass in Verbindung mit der Windschutzscheibe sogar die mechanische Stabilität des Fahrzeugs erhöht wird. Es versteht sich somit, dass die Durchtrennung des Klebers infolge seiner hohen Festigkeit und Zähigkeit somit relativ aufwändig ist.

Da Windschutzscheiben infolge von Steinschlagschäden oder anderen Beschädigungen jedoch relativ häufig ausgetauscht werden müssen, ist es erforderlich, für jedes Fahrzeug eine geeignete Vorrichtung bzw. ein geeignetes Verfahren zum Austrennen der Windschutzscheibe bereitzustellen.

Hierzu wurde in der Vergangenheit häufig ein durch einen Oszillationsantrieb angetriebenes Schneidmesser verwendet, mittels dessen der Klebewulst nach und nach durchtrennt wurde (vgl. US 4 980 976 A und GB 2 308 823 A).

Obwohl eine derartige Vorrichtung und ein derartiges Verfahren bislang eine Durchtrennung des Klebewulstes bei einer Windschutzscheibe in zufriedenstellender Weise ermöglichte, werden in jüngster Zeit die Spalte zwischen der Windschutzscheibe und dem Karosserieflansch immer dünner. In vielen Fällen lassen sich somit derartige Schneidmesser, die in Verbindung mit einem Osziflationsantrieb genutzt werden, um den Klebewulst zu durchtrennen, nicht mehr einsetzen. Aus diesem Grund wird gemäß der DE 10 2006 013 417 A1 ein Schneiddraht verwendet, der in einem Spalt zwischen der Scheibe und dem Karosserieflansch eingeführt wird. Der Schneiddraht wird dann um den Klebewulst herumgeführt und ein erstes Ende des Schneiddrahtes außerhalb des Fahrzeugs beispielsweise an der Scheibenwischerwelle befestigt. Das zweite Ende des Schneiddrahtes wird durch den Klebewulst hindurchgeführt und an einer Wickeleinrichtung befestigt. Anschließend wird der Klebewulst mittels des Schneiddrahtes durch Aufwickeln mit Hilfe einer motorisch angetriebenen Wickeleinrichtung durchtrennt.

Sowohl bei der Verwendung eines oszillierend angetriebenen Schneidmessers als auch bei der Verwendung eines Schneiddrahtes zum Durchtrennen des Klebewulstes ist es wichtig, dass der Karosserieflansch während des Austrennvorgangs mit dem Schneidmittel nicht berührt wird. Ansonsten würde die Lackierung in diesem Bereich beschädigt, was letztlich zu Rostschäden in diesem Bereich führen würde, sofern nicht eine geeignete Nachbehandlung in diesem Bereich erfolgt. Es setzt eine ziemliche Erfahrung des Benutzers voraus, der die Windschutzscheibe austrennt, eine Berührung des Karosserieflansches durch das Schneidmittel während des Austrennvorgangs zu vermeiden. Sollte es dennoch zu einer Berührung zwischen dem Schneidmittel und der Karosserie während des Austrennvorganges kommen, so ist zwingend eine Nacharbeit des Karosserieflanschs notwendig, um spätere Rostschäden zu vermeiden.

Aus der EP 1 177 866 A2 ist ferner ein Verfahren sowie eine Einrichtung zur Überwachung des Abstands zwischen den Messern einer Rotationsschneidvorrichtung bekannt. Hierbei sind die Schneiden des Rotationsschneidmessers und die Schneide des Gegenmessers elektrisch gegeneinander isoliert, und mittels einer Überwachungseinrichtung wird der elektrische Widerstand zwischen den beiden Schneiden überwacht.

Vor diesem Hintergrund liegt der Erfindung die Aufgabe zugrunde, eine Vorrichtung und ein Verfahren zum Durchtrennen von Klebewulsten an Fahrzeugscheiben einer Karosserie zu schaffen, womit die Gefahr einer Verletzung der Karosserie verringert wird.

Diese Aufgabe wird bei einer Vorrichtung gemäß der eingangs genannten Art erfindungsgemäß dadurch gelöst, dass eine Erfassungseinrichtung zur Erzeugung eines Signals vorgesehen ist, das über das Schneidmittel eingekoppelt wird, und zur Auswertung eines zwischen dem Schneidmittel und der Karosserie übertragenen Signals zur Anzeige eines Kontakts zwischen dem Schneidmittel und der Karosserie, wobei die Erfassungseinrichtung zur Anlegung einer Spannung zwischen dem Schneidmittel und der Karosserie ausgebildet ist und eine Sensoreinrichtung zur Auswertung eines zwischen dem Schneidmittel und der Karosserie übertragenen Signals umfasst.

Die Aufgabe der Erfindung wird auf diese Weise gelöst. Erfindungsgemäß wird zwischen dem Schneidmittel und der Karosserie ein Signal übertragen, aus dessen Veränderung auf eine Berührung zwischen dem Schneidmittel und der Karosserie geschlossen werden kann.

Im einfachsten Fall wird etwa an das Schneidmittel eine Spannung, z.B. eine positive Gleichspannung gelegt, während die Karosserie mit der Fahrzeugmasse verbunden wird. Solange kein Kontakt zwischen dem Schneidmittel und der Karosserie folgt, gibt es keinen Stromfluss. Im Falle einer Berührung zwischen Schneidmittel und Karosserie wird jedoch von der Sensoreinrichtung ein Stromfluss erfasst, was dann zur Ausgabe eines Fehlersignals genutzt werden kann.

Gemäß einer weiteren Ausgestaltung der Erfindung ist die Erfassungseinrichtung zur Erzeugung einer Wechselspannung ausgebildet, die kapazitiv oder induktiv über das Schneidmittel eingekoppelt und mittels der Sensoreinrichtung ausgewertet wird.

Hierbei kann es sich auch um eine HF-Spannung handeln, was eine besonders hohe Empfindlichkeit bei der Signalauswertung ermöglicht.

Die Sensoreinrichtung kann hierbei zur Auswertung der Stärke und/oder Frequenz des übertragenen HF-Signals ausgebildet sein.

Ferner kann ein Signalgeber zur Ausgabe eines vorzugsweise optischen und/oder akustischen Fehlersignals an einen Benutzer im Falle eines Kontaktes zwischen Schneidmittel und Karosserie vorgesehen sein.

Auf diese Weise kann dem Benutzer unmittelbar angezeigt werden, dass es zu einer Berührung zwischen Schneidmittel und Karosserie kommt, um so dem Benutzer die Möglichkeit zu geben, entsprechende Korrekturmaßnahmen zu ergreifen.

Gemäß einer weiteren Ausgestaltung der Erfindung ist die Erfassungseinrichtung zur Unterbrechung eines Antriebs der Einrichtung zum Durchtrennen des Klebewulstes im Falle eines Kontaktes zwischen Schneidmittel und Karosserie ausgebildet.

Durch eine solche automatische Unterbrechung des Austrennvorgangs wird dem Benutzer die Möglichkeit gegeben, zunächst entsprechende Korrekturmaßnahmen vorzunehmen, bevor der Austrennvorgang fortgesetzt wird.

Gemäß einer weiteren Ausgestaltung der Erfindung umfasst die Erfassungseinrichtung eine Filterschaltung, die im Falle eines kurzzeitigen oder schwachen Kontaktes zwischen Schneidmittel und Karosserie die Ausgabe eines Fehlersignals verhindert.

Auf diese Weise wird die unnötige Ausgabe eines Fehlersignals bzw. eine unnötige Unterbrechung des Antriebs während eines Austrennvorgangs verhindert, wenn der Kontakt zwischen Schneidmittel und Karosserie nur so kurzzeitig oder schwach ist, dass hierdurch keine Beschädigungen an der Karosserie zu befürchten sind.

Die Erfindung wird ferner durch ein Verfahren zur Überwachung eines Schneidvorgangs beim Durchtrennen von Klebewulsten an Fahrzeugscheiben an einer Karosserie mit den folgenden Schritten gelöst:
- Ansetzen eines Schneidmittels am Klebewulst;
- Einspeisen eines Spannungssignals zwischen dem Schneidmittel und der Karosserie;
- Auswerten eines zwischen dem Schneidmittel und der Karosserie übertragenen Signals, um einen Kontakt zwischen dem Schneidmittel und der Karosserie anzuzeigen und
- Ausgeben eines Fehlersignals, falls das Schneidmittel und die Karosserie während des Durchtrennens des Klebewulstes mittels des Schneidmittels miteinander in Kontakt gelangen.

Vorzugsweise wird als Spannungssignal hierbei ein Wechselspannungssignal, vorzugsweise ein HF-Signal verwendet, das kapazitiv oder induktiv eingekoppelt werden kann.

Weiter bevorzugt wird hierbei die Stärke und/oder Frequenz des zwischen Schneidmittel und Karosserie übertragnen Signals ausgewertet.

Weiter bevorzugt wird im Falle einer Berührung zwischen Schneidmittel und Karosserie ein Fehlersignal optisch und/oder akustisch ausgegeben.

Gemäß einer weiteren Ausgestaltung der Erfindung wird im Falle einer Berührung zwischen Schneidmittel und Karosserie ein Antrieb des Schneidmittels unterbrochen.

Gemäß einer weiteren Ausgestaltung der Erfindung wird das zwischen Schneidmittel und Karosserie übertragene Signal gefiltert, um im Falle von kurzzeitigen oder schwachen Berührungen zwischen Schneidmittel und Karosserie die Ausgabe eines Fehlersignals zu unterdrücken.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Weitere Merkmale und Vorteile der Erfindung ergeben sich aus der nachfolgenden Beschreibung eines bevorzugten Ausführungsbeispielsbeispiels unter Bezugnahme auf die Zeichnung. Es zeigen:
- Fig. 1: eine schematische Darstellung der erfindungsgemäßen Vorrichtung zur Überwachung von Schneidvorgängen beim Durchtrennen von Klebewulsten an Fahrzeugscheiben einer Karosserie;
- Fig. 2: eine etwas detailliertere Darstellung der elektrischen Schaltung, die bei der Vorrichtung gemäß Fig. 1 verwendet wird und
- Fig. 3: eine schematische Darstellung des Austrennvorgangs unter Verwendung eines Schneiddrahtes als Schneidmittel.

In Fig. 1 ist die erfindungsgemäße Vorrichtung schematisch dargestellt und insgesamt mit der Ziffer 10 bezeichnet. An einer Fahrzeugkarosserie 18 wird zum Austrennen einer Windschutzscheibe ein Schneidmittel 16 verwendet, das mit Hilfe einer Einrichtung 12 zum Durchtrennen des Klebewulstes angetrieben wird. Es ist eine Erfassungseinrichtung 20 vorgesehen, die elektrisch mit dem Schneidmittel 16 gekoppelt ist, das elektrisch leitfähig ist, da es sich um einen Schneiddraht oder ein Schneidmesser handelt. Die Erfassungseinrichtung 20 ist ferner mit der Fahrzeugmasse verbunden.

Ferner ist die Erfassungseinrichtung 20 mit einem Signalgeber 22 gekoppelt, der zur Ausgabe eines akustischen und eines optischen Signal ausgebildet ist, wenn von der Erfassungseinrichtung 20 ein elektrischer Kontakt zwischen dem Schneidmittel 16 und der Karosserie 18 festgestellt wird. Im Falle der Ausgabe eines solchen Fehlersignals kann dann gleichzeitig der Antrieb 14 der Einrichtung 12 zum Durchtrennen des Klebewulstes angehalten werden.

Ein etwas detaillierteres Schaltbild des Gesamtsystems ist in Fig. 2 dargestellt.

Die Erfassungseinrichtung 20 weist einen Signalgenerator 24 auf und einen Sensor 28. Im einfachsten Fall erzeugt der Signalgenerator 24 eine Gleichspannung, wobei der Pluspol über die Leitung 26 mit dem Schneidmittel 16 gekoppelt ist und der Minuspol über einen Stromsensor 28 und die Leitung 30 mit der Fahrzeugmasse gekoppelt ist. Ergibt sich eine Berührung zwischen Karosserie 18 und dem Schneidmittel 16, so führt dies zu einem Stromfluss, was vom Sensor 28 erfasst wird.

Zwecks einer höheren Sensitivität kann der Signalgenerator 24 jedoch auch zur Erzeugung einer Wechselspannung, insbesondere einer HF-Spannung ausgebildet sein, die über das Schneidmittel 16 kapazitiv oder induktiv zur Karosserie 18 hin eingekoppelt wird. Es ergibt sich somit während des Betriebs ein geschlossener Wechselstromkreis, selbst wenn keine Berührung zwischen Schneidmittel 16 und Karosserie 18 erfolgt. In Abhängigkeit vom Abstand zwischen Schneidmittel 16 und Karosserie ergibt sich eine Frequenzveränderung und eine Veränderung der Signalstärke. Das übertragene HF-Signal kann mittels des Sensors 28 ausgewertet werden, wobei schon ein zu geringer Abstand zwischen Schneidmittel 16 und Karosserie 18 angezeigt werden kann oder nur dann ein Fehlersignal ausgegeben wird, wenn eine Berührung zwischen Schneidmittel 16 und Karosserie 18 von einer bestimmten Länge und Mindeststärke erfolgt. Hierzu kann eine Filterschaltung 33 in Verbindung mit einer geeigneten Steuerung 32 vorgesehen sein. Der Ausgang der Steuerung 32 ist über eine Leitung 36 mit dem Signalgeber 22 gekoppelt. Ferner kann die Steuerung 32 über eine Leitung 34 mit dem Antrieb 14 der Einrichtung 12 zum Durchtrennen des Klebewulstes gekoppelt sein, um diesen gegebenenfalls im Falle einer Berührung zwischen Karosserie 18 und Schneidmittel 16 abzuschalten.

Zu dem grundsätzlich im Stand der Technik bekannten Austrennvorgang sei auf die DE 10 2006 013 417 A1 verwiesen.

Anhand von Fig. 3 sei jedoch der Austrennvorgang kurz erläutert. Eine Fahrzeugscheibe 38, in diesem Falle eine Windschutzscheibe, ist mittels eines umlaufenden Klebewulstes 42 aus Polyurethan auf einen Karrosserieflansch 40 aufgeklebt.

Um die Fahrzeugscheibe 38 beispielsweise nach einer Beschädigung durch Steinschlag zu wechseln, wird das Schneidmittel 16 in Form eines Schneiddrahtes oder verwendet, der von der Fahrzeugaußenseite in einen Spalt zwischen dem Karosserieflansch 40 und der Fahrzeugscheibe 38 eingeführt und vollständig um den gesamten Klebewulst 42 herumgeführt. Ein Ende des Schneidmittels 16 wird an der Fahrzeugaußenseite befestigt. Hierzu kann ein beliebiger Befestigungspunkt, z.B. die Scheibenwischerwelle, verwendet werden.

Das vollständig um den Klebewulst 42 herumgeführte Schneidmittel 16 wird durch den Klebewulst 42 hindurchgestochen und zur Fahrzeuginnenseite hin durchgeführt. Das Ende des Schneidmittels 16 wird nun an der Einrichtung 12 an einer Wickeleinrichtung 48 befestigt, die auf der Fahrzeuginnenseite angeordnet wird. Die Einrichtung 12 zum Durchtrennen des Klebewulstes kann mit der Erfassungseinrichtung 20 und dem Signalgeber 22 gekoppelt sein. Die Einrichtung 12 weist beispielsweise eine Stütze 44 auf, mit der sie während des Austrennvorgangs am Karosserieflansch 40 abgestützt werden kann und mit Hilfe eines Handgriffes 46 geführt werden kann.

Alternativ könnte auch ein Austrennen der Scheibe durch ein oszillierend angetriebenes Schneidmesser erfolgen, das zunächst durch den Klebewulst hindurchgestochen wird und dann mit Unterstützung des Oszillationsantriebes von außen entlang der Scheibe bewegt wird.

## Patentansprüche

1. Vorrichtung zum Durchtrennen von Klebewulsten (42) an Fahrzeugscheiben (38) einer Karosserie (18), mit einer Einrichtung (12) zum Durchtrennen des Klebewulstes (42), die ein Schneidmittel (16) aufweist, **gekennzeichnet durch** eine Erfassungseinrichtung (20) zur Erzeugung eines Signals, das über das Schneidmittel (16) eingekoppelt wird und zur Auswertung eines zwischen dem Schneidmittel (16) und der Karosserie (18) übertragenen Signals zur Anzeige einen Kontaktes zwischen dem Schneidmittel (16) und der Karosserie (18), wobei die Erfassungseinrichtung (20) zur Anlegung einer Spannung zwischen dem Schneidmittel (16) und der Karosserie (18) ausgebildet ist und eine Sensoreinrichtung (28) zur Auswertung eines zwischen dem Schneidmittel (16) und der Karosserie (18) übertragenen Signals umfasst.

2. Vorrichtung nach Anspruch 1, **dadurch gekennzeichnet, dass** die Erfassungseinrichtung (20) zur Erzeugung einer Wechselspannung ausgebildet ist, die kapazitiv oder induktiv über das Schneidmittel (16) eingekoppelt und mittels der Sensoreinrichtung (28) ausgewertet wird.

3. Vorrichtung nach Anspruch 2, **dadurch gekennzeichnet, dass** die Erfassungseinrichtung (20) zur Erzeugung einer HF-Spannung ausgebildet, die über das Schneidmittel (16) eingekoppelt und mittels der Sensoreinrichtung (28) ausgewertet wird.

4. Vorrichtung nach Anspruch 3, **dadurch gekennzeichnet, dass** die Sensoreinrichtung (28) zur Auswertung der Stärke und/oder Frequenz des übertragenen HF-Signals ausgebildet ist.

5. Vorrichtung nach Anspruch nach einem der vorhergehenden Ansprüche, **gekennzeichnet durch** einen Signalgeber (22) zur Ausgabe eines vorzugsweise optischen und/oder akustischen Fehlersignals im Falle eines Kontaktes zwischen Schneidmittel (16) und Karosserie (18).

6. Vorrichtung nach einem der vorhergehenden Ansprüche, **dadurch gekennzeichnet, dass** die Erfassungseinrichtung (20) zur Unterbrechung eines Antriebs (14) der Einrichtung (12) zum Durchtrennen des Klebewulstes (42) im Falle eines Kontaktes zwischen Schneidmittel (16) und Karosserie (18) ausbildet ist.

7. Vorrichtung nach Anspruch 6, **dadurch gekennzeichnet, dass** die Erfassungseinrichtung eine Filterschaltung (33) umfasst die im Falle eines kurzzeitigen oder schwachen Kontaktes zwischen Schneidmittel (16) und Karosserie (18) die Ausgabe eines Fehlersignals verhindert.

8. Verfahren zum Durchtrennen von Klebewulsten (42) an Fahrzeugscheiben (38) einer Karosserie (18), mit den folgenden Schritten:
- Ansetzen eines Schneidmittels (16) am Klebewulst (42) und
- Durchtrennen des Klebewulstes mit Hilfe des Schneidmittels;
**gekennzeichnet durch** die Schritte
- Einspeisen eines Spannungssignals zwischen dem Schneidmittel (16) und der Karosserie (18);
- Auswerten eines zwischen dem Schneidmittel (16) und der Karosserie (18) übertragenen Signals, um einen Kontakt zwischen dem Schneidmittel (16) und der Karosserie (18) anzuzeigen und
- Ausgeben eines Fehlersignals, falls das Schneidmittel (16) und die Karosserie (18) während des Austrennvorgangs in Kontakt miteinander gelangen.

9. Verfahren nach Anspruch 8, bei dem das Spannungssignal ein Wechselspannungssignal, vorzugsweise ein HF-Signal ist, das kapazitiv oder induktiv eingekoppelt wird.

10. Verfahren nach Anspruch 8 oder 9, bei dem die Stärke und/oder Frequenz des zwischen Schneidmittel (16) und Karosserie (18) übertragenen Signals ausgewertet wird.

11. Verfahren nach einem der Ansprüche 8 bis 10, bei dem im Falle einer Berührung zwischen Schneidmittel (16) und Karosserie (18) ein Fehlersignal optisch und/oder akustisch ausgegeben wird.

12. Verfahren nach einem der Ansprüche 8 bis 11, bei dem im Falle einer Berührung zwischen Schneidmittel (16) und Karosserie (18) ein Antrieb des Schneidmittels (16) unterbrochen wird.

13. Verfahren nach einem der Ansprüche 8 bis 12, bei dem das zwischen Schneidmittel (16) und Karosserie (18) übertragene Signal gefiltert wird, um im Falle von kurzzeitigen oder schwachen Berührungen zwischen Schneidmittel (16) und Karosserie (18) die Ausgabe eines Fehlersignals zu unterdrücken.

## Claims

1. A device for severing of adhesive beads (42) on vehicle panes (38) on a vehicle body (18), comprising a device (12) for severing the adhesive bead (42) having a cutting means (16), **characterized by** a detection device (20) for generating a signal which is coupled in by means of the cutting means (16) and being configured for evaluating a signal transferred between the cutting means (16) and the vehicle body (18) for signaling a contact between the cutting means (16) and the vehicle body (18), wherein the detection device (20) is configured for applying a voltage between the cutting means (16) and the vehicle body (18) and further comprises a sensor device (28) for evaluating a signal transferred between the cutting means (16) and the vehicle body (18).

2. The device of claim 1, **characterized in that** the detection device (20) is configured for generating an alternating voltage which is coupled in capacitively or inductively by means of the cutting device (16) and is evaluated by means of the sensor device (28).

3. The device of claim 2, **characterized in that** the detection device (20) is configured for generating a RF-voltage which is coupled in by means of the cutting means (16) and which is evaluated by means of the sensor device (28).

4. The device of claim 3, **characterized in that** the sensor device (28) is configured for evaluating the strength and/or the frequency of the transmitted RF-signal.

5. The device of any of the preceding claims, **characterized by** a signal provider (22) for outputting a preferably optical and/or acoustic fault signal in case of a contact between the cutting means (16) and the vehicle body (18).

6. The device of any of the preceding claims, **characterized in that** the detection device (20) is configured for interrupting a drive (14) of the device (12) for severing the adhesive bead (22) in case of a contact between the cutting means (16) and the vehicle body (18).

7. The device of claim 6, **characterized in that** the detection device comprises a filter circuit (33) which avoids the generation of a fault signal in case of a short or weak contact between the cutting means (16) and the vehicle body (18).

8. A method for severing adhesive beads (42) on vehicle panes (38) of a vehicle body (18), comprising the following steps:
- applying a cutting means (16) to the adhesive bead (42); and
- severing the adhesive bead by means of the cutting means;
**characterized by** the steps
- feeding a voltage signal between the cutting means (16) and the vehicle body (18);
- evaluating a signal transferred between the cutting means (16) and the vehicle body (18) for indicating a contact between the cutting means (16) and the vehicle body (18); and
- outputting a fault signal in case the cutting means (16) and the vehicle body (18) come into contact with each other during the severing operation.

9. The method of claim 8, wherein the voltage signal is an alternating voltage signal, preferably a RF-signal, which is coupled in capacitively or inductively.

10. The method of claim 8 or 9, wherein the strength and/or frequency of the signal transferred between the cutting means (16) and the vehicle body (18) is evaluated.

11. The method of any of claims 8 to 10, wherein a fault signal is output optically and/or acoustically in case of a contact between the cutting means (16) and the vehicle body (18).

12. The method of any of claims 8 to 11, wherein in cause of a contact between the cutting means (16) and the vehicle body (18) a drive of the cutting means (16) is interrupted.

13. The method of any of claims 8 to 12, wherein the signal transferred between the cutting means (16) and the vehicle body (18) is filtered for suppressing the output of a fault signal in case of short or weak contacts between the cutting means (16) and the vehicle body (18).

## Revendications

1. Dispositif pour sectionner des bourrelets de colle (42) sur des vitres de véhicule (38) d'une carrosserie (18), comprenant un appareil (12) servant à sectionner le bourrelet de colle (42), lequel possède un moyen de coupe (16), **caractérisé par** un appareil d'acquisition (20) destiné à générer un signal qui est injecté par le biais du moyen de coupe (16) et à interpréter un signal transmis entre le moyen de coupe (16) et la carrosserie (18) en vue d'indiquer un contact entre le moyen de coupe (16) et la carrosserie (18), l'appareil d'acquisition (20) étant configuré pour appliquer une tension entre le moyen de coupe (16) et la carrosserie (18) et comprenant un appareil de détection (28) destiné à interpréter un signal transmis entre le moyen de coupe (16) et la carrosserie (18).

2. Dispositif selon la revendication 1, **caractérisé en ce que** l'appareil d'acquisition (20) est configuré pour générer une tension alternative qui est injectée de manière capacitive ou inductive par le biais du moyen de coupe (16) et interprétée au moyen de l'appareil de détection (28).

3. Dispositif selon la revendication 2, **caractérisé en ce que** l'appareil d'acquisition (20) est configuré pour générer une tension HF qui est injectée par le biais du moyen de coupe (16) et interprétée au moyen de l'appareil de détection (28).

4. Dispositif selon la revendication 3, **caractérisé en ce que** l'appareil de détection (28) est configuré pour interpréter l'intensité et/ou la fréquence du signal HF transmis.

5. Dispositif selon l'une des revendications précédentes, **caractérisé par** un codeur de signal (22) destiné à délivrer un signal de défaut de préférence visuel et/ou sonore dans le cas d'un contact entre le moyen de coupe (16) et la carrosserie (18).

6. Dispositif selon l'une des revendications précédentes, **caractérisé en ce que** l'appareil d'acquisition (20) est configuré pour interrompre un mécanisme d'entraînement (14) de l'appareil (12) servant à sectionner le bourrelet de colle (42) dans le cas où un contact est formé entre le moyen de coupe (16) et la carrosserie (18).

7. Dispositif selon la revendication 6, **caractérisé en ce que** l'appareil d'acquisition comprend un circuit filtrant (33) qui inhibe la délivrance d'un signal de défaut dans le cas d'un contact de courte durée ou faible entre le moyen de coupe (16) et la carrosserie (18).

8. Procédé pour sectionner des bourrelets de colle (42) sur des vitres de véhicule (38) d'une carrosserie (18), comprenant les étapes suivantes :
- dépose d'un moyen de coupe (16) sur le bourrelet de colle (42) et
- sectionnement du bourrelet de colle à l'aide du moyen de coupe ;
**caractérisé par** les étapes suivantes :
- injection d'un signal de tension entre le moyen de coupe (16) et la carrosserie (18) ;
- interprétation d'un signal transmis entre le moyen de coupe (16) et la carrosserie (18) afin d'indiquer un contact entre le moyen de coupe (16) et la carrosserie (18) et
- délivrance d'un signal de défaut dans le cas où le moyen de coupe (16) et la carrosserie (18) entrent en contact l'un avec l'autre pendant l'opération de séparation.

9. Procédé selon la revendication 8, selon lequel le signal de tension est un signal de tension alternative, de préférence un signal HF, qui est injecté de manière capacitive ou inductive.

10. Procédé selon la revendication 8 ou 9, selon lequel l'intensité et/ou la fréquence du signal transmis entre le moyen de coupe (16) et la carrosserie (18) sont interprétées.

11. Procédé selon l'une des revendications 8 à 10, selon lequel un signal de défaut visuel et/ou sonore est délivré dans le cas d'un contact entre le moyen de coupe (16) et la carrosserie (18).

12. Procédé selon l'une des revendications 8 à 11, selon lequel un mécanisme d'entraînement du moyen de coupe (16) est interrompu dans le cas d'un contact entre le moyen de coupe (16) et la carrosserie (18).

13. Procédé selon l'une des revendications 8 à 12, selon lequel le signal transmis entre le moyen de coupe (16) et la carrosserie (18) est filtré afin d'inhiber la délivrance d'un signal de défaut dans le cas de contacts de courte durée ou faibles entre le moyen de coupe (16) et la carrosserie (18).
